# EUROPÄISCHE PATENTSCHRIFT

(11) **EP 1 999 822 B1**
(45) Veröffentlichungstag und Bekanntmachung des Hinweises auf die Patenterteilung: **30.11.2016**
(21) Anmeldenummer: 07723134.8
(22) Anmeldetag: 09.03.2007
(51) Int. Cl.: H01R 13/193, H01R 13/627

(54) **ELEKTRISCHES STECKVERBINDUNGSSYSTEM**
ELECTRICAL PLUG-TYPE CONNECTION SYSTEM
SYSTEME DE CONNEXION ELECTRIQUE ENFICHABLE

(30) Priorität: 24.03.2006 DE 102006014086
(43) Veröffentlichungstag der Anmeldung: 10.12.2008
(73) Patentinhaber: Bayerische Motoren Werke Aktiengesellschaft, 80809 München (DE)
(72) Erfinder: FEKONJA, Rudolf, 81245 München (DE)
(74) Vertreter: Bullwein, Fritz
(86) Internationale Anmeldenummer: PCT/EP2007/002052
(87) Internationale Veröffentlichungsnummer: WO 2007/110139

(56) Entgegenhaltungen:
- EP-A- 0 896 398
- EP-A1- 0 731 528
- US-A- 6 004 141

## Beschreibung

Die Erfindung betrifft ein elektrisches Steckverbindungssystem gemäß dem Oberbegriff des Patentanspruchs 1.

Ein derartiges Steckverbindungssystem ist aus der DE 199 48 037 B4 bekannt. Es weist zur elektrischen Verbindung eines Kabels mit einer oder mehreren Adern Steckverbindungselemente und zugehörige Gehäuse auf. Eines der Steckverbindungselemente umfasst jeweils eine Leitung bzw. ein Kabel mit einer Ader für die elektrische Verbindung auf. Zum Bilden der elektrischen Verbindung liegt jeweils ein Kontaktelement des einen Steckverbindungselements an einem Kontaktelement des komplementären Steckverbindungselements unmittelbar an. Die Besonderheit dieses Systems auf der mechanischen Seite ist die durch Relativbewegung der beiden Gehäuse herstellbare bzw. wieder lösbare elektrische Steckverbindung zwischen den Kontaktelementen und ihren jeweiligen Gegenkontaktelementen sowie die zwischen den beiden Gehäusen herstellbare und wieder lösbare Rastverbindung. Elektrisch soll die Kontaktierung im Wesentlichen durch eine Relativbewegung nach dem im Wesentlichen vollständigen Zusammenführen der beiden Gehäuse erfolgen. Dabei kann es sich um eine Verschwenkung, eine Verdrehung, eine Kippung oder eine Kombination dieser Bewegungen handeln.

In der EP 0 731 528 A1 ist ein so genannter Nullkraft-Kontaktstecker beschrieben, der zwei komplementäre Steckteile aufweist. Das erste Steckteil weist dabei Federkontakte auf und das zweite Steckteil weist Messerkontakte auf. Die jeweils zueinander korrespondierenden Kontakte der Steckteile werden auch bei dieser Steckvorrichtung durch eine gesonderte Bewegung, in diesem Fall mittels eines Betätigungshebels miteinander in Kontakt gebracht bzw. voneinander gelöst.

Aufgabe der vorliegenden Erfindung ist es, ein elektrisches Steckverbindungssystem derart weiterzubilden, dass eine einfache und kostengünstige Möglichkeit einer funktionssicheren elektrische Kontaktierung ohne Ausführen einer Zusatzbewegung zwischen den beiden Gehäusen ermöglicht wird.

Diese Aufgabe wird durch die im Patentanspruch 1 angegebenen Merkmale gelöst. Erfindungsgemäß ist ein elektrisches Steckverbindungssystem mit ersten elektrischen Steckverbindungselementen und mit dazu komplementären zweiten elektrischen Steckverbindungselementen vorgesehen, mit einem zugehörigen ersten und einem zweiten Gehäuse, und mit einer der Anzahl der Adern entsprechenden Anzahl von Kontaktelementen in dem einen Gehäuse und einer entsprechenden Anzahl von Gegenkontaktelementen im anderen Gehäuse, und weiterhin mit einer durch Relativbewegung der beiden Gehäuse herstellbaren bzw. wieder lösbaren elektrischen Steckverbindung zwischen den Kontaktelementen und ihren jeweiligen Gegenkontaktelementen. Zudem ist eine zwischen den beiden Gehäusen herstellbare und wieder lösbare Rastverbindung vorgesehen und ein zweistufiger Wirkmechanismus zur Verrastung, bei dem während der Relativbewegung der beiden Gehäuse in einer ersten Stufe in einer ersten Raststellung eine Verrastung der beiden Gehäuse im Wesentlichen ohne Kontaktgabe zwischen den Kontaktelementen und ihren jeweiligen Gegenkontaktelementen erfolgt. In einer zweiten Stufe erfolgt eine Verrastung derart, dass während des Übergangs von einer Ausgangslage in eine Endstellung die eigentliche Kontaktgabe zwischen den Kontaktelementen und ihren jeweiligen Gegenkontaktelementen erfolgt, wobei die Kontaktierung im Wesentlichen im Bewegungsbereich der beiden Gehäuse zwischen der ersten und einer zweiten Raststellung erfolgt, wobei die Kontaktgabe mit einer stellungsabhängigen, veränderlichen Kontaktkraft derart erfolgt, dass die Kontaktkraft zu Beginn des Bewegungsbereichs geringer als am Ende ist. Die jeweiligen Kontaktelemente und Gegenkontaktelemente liegen in der Ausgangslage bereits aufeinander. Die veränderliche Kontaktkraft ist mittels einer Rampenfunktion auslösbar, die sich durch ein elastisches Druckteil in dem einen Gehäuse in Verbindung mit einem Betätigungsteil, das Teil des anderen Gehäuses ist, ergibt, wenn das Druckteil über eine Schräge des Betätigungsteils in die Endstellung gleitet.

Ein Kerngedanke der Erfindung besteht darin, die Relativbewegung der beiden Gehäuse kontrolliert in Form einer zweistufigen Verrastung vorzunehmen und die Kontaktierung im Wesentlichen im Bewegungsbereich der beiden Gehäuse zwischen der ersten und der zweiten Raststellung vorzunehmen. Eine weitere Besonderheit des erfindungsgemäßen Stecksystems besteht in der stellungsabhängigen Zunahme der Kontaktkraft. Darunter ist die Tatsache zu verstehen, dass die Kontaktkraft zu Beginn des angesprochenen Bewegungsbereichs geringer als am Ende ist.

Eine bevorzugte Ausführungsform der Erfindung besteht darin, dass eines der beiden Gehäuse aus zwei relativ zueinander bewegbaren Teilgehäusen besteht. Dies bietet großen konstruktiven Spielraum, da die beiden prägenden Funktionen, nämlich die Verrastung und die Kontaktierung jeweils von einem Teilgehäuse wahrgenommen werden können und das jeweilige Teilgehäuse an diese Funktion optimal angepasst werden kann. Um zu gewährleisten, dass der Kontaktierungsvorgang zuverlässig vorgenommen wird, kann eine Relativbewegung der beiden Teilgehäuse erst während des Übergangs von der ersten zur zweiten Stufe ermöglicht sein. Erst während der Relativbewegung der beiden Teilgehäuse kann die veränderliche Kontaktkraft zwischen den zugehörigen Kontaktelementen quer zur Bewegungsrichtung der beiden Gehäuseteile ausgelöst werden.

Die Kontaktkraft kann dabei sprunghaft oder im Wesentlichen kontinuierlich aufgebracht werden. In letzterem Fall kann hierfür eine Rampe in dem einen Gehäuse ausgebildet sein, über die ein Druckteil im anderen Gehäuse bewegbar ist. Durch das Zusammenspiel von Rampe und Druckteil kann auf besonders einfache Weise eine stellungsabhängige Zunahme der Kontaktkraft zwischen den Kontaktelementen und ihren jeweiligen Gegenkontaktelementen hervorgerufen werden.

Ausführungsbeispiele der Erfindung werden nachfolgend anhand der Zeichnung näher erläutert. Diese zeigt in Figur 1 und 2 mit jeweils den Teilen a und b ein erfindungsgemäßes Steckverbindungssystem in zwei charakteristischen Positionen. Das Steckverbindungssystem von Fig. 1 umfasst längs ihrer Mittellinie gespiegelt angeordnet jeweils zwei elektrische Kontakte mit jeweils zwei Steckverbindungselementen 1 und 2, die miteinander zusammengefügt sind. Der zugehörige Kontakt ist vereinfacht gezeigt. Er besteht aus den beiden Kontaktteilen 3 und 4, die in jeweils einem der Steckverbindungselemente 1 und 2 zugeordnet ist.

Die Kontaktteile 3 und 4 gleiten beim Zusammenfügen der Steckverbindungselemente 1 und 2 aufeinander und liegen in ihrer Wirkstellung aufeinander. Sie stellen eine elektrische Verbindung zu nicht dargestellten elektrischen Komponenten her. Die Steckverbindungselemente 1 und 2 besitzen Gehäuse 5 und 6, die komplementär zueinander ausgebildet sind und die ineinander verschoben bzw. auseinander gezogen werden können.

Wesentlich für die Erfindung ist, dass beim Zusammenfügen der Steckverbindungselemente 1 und 2 eine veränderliche Kontaktkraft zwischen den zugehörigen Kontaktelementen 3 und 4 quer zur Bewegungsrichtung der beiden Gehäuseteile auslösbar ist. Dies geschieht mittels einer Rampe 7 und durch ein über die Rampe bewegbares elastisches Druckteil 8, durch die eine stellungsabhängige Zunahme der Kontaktkraft zwischen den Kontaktteilen 3 und 4 hervorgerufen wird.

Die Rampenfunktion ergibt sich durch eine Schräge 9 an einem Betätigungsteil 10, das Teil des Gehäuses 6 ist in Verbindung mit der Form des Druckteils 8. Das Betätigungsteil 10 ist innerhalb des Gehäuses 6 relativ zu diesem verschiebbar. Ferner ist ein nicht im Einzelnen gezeigter zweistufiger Verriegelungsmechanismus gezeigt, dessen konstruktive Auswirkung für die erste Stufe in Fig. 1 a gezeigt ist. Dabei liegen die beiden Kontaktelemente 3 und 4 bereits aufeinander. Der Kontaktdruck ist gering bzw. nicht vorhanden. Das Gehäuse 5 und das Gehäuse 6 befinden sich bereits in ihrer Endposition. Das Betätigungsteil 10 ist solange nicht gegenüber dem Gehäuse bewegbar, solange die erste Raststellung nicht erreicht ist.

Nunmehr kann ausgehend von der in Fig. 1 a dargestellten Ausgangslage das Betätigungsteil 10 innerhalb des Gehäuses 6 bis zu der Endlage von Fig. 1 b verschoben werden. In dieser wird eine nicht dargestellte Verrastung zwischen dem Betätigungsteil 10 und dem Gehäuse 5 wirksam.

Während der Bewegung des Betätigungsteils 10 gleitet das Druckteil 8 über die Schräge 9 auf das Betätigungsteil 10 und wirkt mit zunehmendem Druck auf die beiden Kontaktteile 3 und 4. Das Kontaktteil 3 ist in Querrichtung fixiert. Es kann daher nicht ausweichen mit der Folge einer zunehmenden Kontaktkraft zwischen den beiden Kontaktteilen 3 und 4.

Wird die Verrastung zwischen dem Betätigungsteil 10 und dem Gehäuse 5 gelöst, lässt sich der beschriebene Vorgang umkehren. Bis hin zur ersten Raststellung von Fig. 1 a lässt sich das Betätigungsteil 10 innerhalb des Gehäuses 6 zurückziehen. Der Kontaktdruck zwischen den beiden Kontaktteilen 3 und 4 wird immer geringer. Wird anschließend die Verriegelung zwischen den Gehäusen 5 und 6 gelöst, lassen sich die beiden Kontaktteile 3 und 4 wieder auseinander ziehen.

Beim Ausführungsbeispiel von Fig. 2 sind Teile gleicher Funktion mit gleichen Bezugszeichen wie in Fig. 1 versehen. Im Unterschied zu Fig. 1 ist das Betätigungsteil 10' einteilig und wirkt mit seiner Oberseite 10" und seiner Unterseite 10'" jeweils auf einen der beiden Kontakte mit den Kontaktteilen 3/4. Das Druckteil besteht aus zwei Teilen 8' und 8", um die Druckverteilung und den Druckanstieg beim Einschieben des Betätigungsteils 10' in seine Endlage (Fig. 2b) zu vergleichmäßigen.

Natürlich kann die Erfindung auch auf Verbindungselemente mit einer Vielzahl von Kontaktstellen angewendet werden. Vorliegend sind in Fig. 1 und 2 zur besseren Übersichtlichkeit jeweils nur zwei elektrische Verbindungen dargestellt. Im Übrigen liegt die Ausgestaltung der Gehäuse im Gestaltungsbereich eines Konstrukteurs und kann vom Anwendungsfall bestimmt werden.

## Patentansprüche

1. Elektrisches Steckverbindungssystem mit ersten elektrischen Steckverbindungselementen (1) und mit dazu komplementären zweiten elektrischen Steckverbindungselementen (2), mit einem zugehörigen ersten und einem zweiten Gehäuse (5, 6), und mit einer der Anzahl der Adern entsprechenden Anzahl von Kontaktelementen (3) in dem einen Gehäuse (5) und einer entsprechenden Anzahl von Gegenkontaktelementen (4) im anderen Gehäuse (6), mit einer durch Relativbewegung der beiden Gehäuse (5, 6) herstellbaren bzw. wieder lösbaren elektrischen Steckverbindung zwischen den Kontaktelementen (3) und ihren jeweiligen Gegenkontaktelementen (4), mit einer zwischen den beiden Gehäusen (5, 6) herstellbaren und wieder lösbaren Rastverbindung und mit einem zweistufigen Wirkmechanismus zur Verrastung, bei dem während der Relativbewegung der beiden Gehäuse (5, 6) in einer ersten Stufe in einer ersten Raststellung eine Verrastung der beiden Gehäuse (5, 6) im Wesentlichen ohne Kontaktgabe zwischen den Kontaktelementen (3) und ihren jeweiligen Gegenkontaktelementen (4) erfolgt und in einer zweiten Stufe eine Verrastung derart erfolgt, dass während des Übergangs von einer Ausgangslage in eine Endstellung die eigentliche Kontaktgabe zwischen den Kontaktelementen (3) und ihren jeweiligen Gegenkontaktelementen (4) erfolgt, wobei die Kontaktierung im Wesentlichen im Bewegungsbereich der beiden Gehäuse (5, 6) zwischen der ersten und einer zweiten Raststellung erfolgt, wobei die Kontaktgabe mit einer stellungsabhängigen, veränderlichen Kontaktkraft derart erfolgt, dass die Kontaktkraft zu Beginn des Bewegungsbereichs geringer als am Ende ist, **dadurch gekennzeichnet, dass** die jeweiligen Kontaktelemente (3) und Gegenkontaktelemente (4) in der Ausgangslage bereits aufeinander liegen und dass die veränderliche Kontaktkraft mittels einer Rampenfunktion auslösbar ist, die sich durch ein elastisches Druckteil (8, 8', 8") in dem einen Gehäuse (5) in Verbindung mit einem Betätigungsteil (10, 10'), das Teil des anderen Gehäuses (6) ist, ergibt, wenn das Druckteil (8, 8', 8") über eine Schräge (9) des Betätigungsteils (10, 10') in die Endstellung gleitet.

2. Elektrisches Steckverbindungssystem nach Anspruch 1, **dadurch gekennzeichnet, dass** das andere Gehäuse (6) aus zwei relativ zueinander bewegbaren Teilgehäusen (6, 10, 10') besteht, wobei das Betätigungsteil (10, 10') eines der Teilgehäuse (6, 10, 10') ist, und dass eine Relativbewegung der beiden Teilgehäuse (6, 10, 10') erst während des Übergangs von der ersten zur zweiten Stufe möglich ist.

3. Elektrisches Steckverbindungssystem nach Anspruch 2, **dadurch gekennzeichnet, dass** während das Druckteil (8, 8', 8") über die Schräge (9) auf das Betätigungsteil (10, 10') gleitet, das Druckteil (8) mit zunehmendem Druck auf die jeweiligen Kontaktelemente (3) und Gegenkontaktelemente (4) quer zur Bewegungsrichtung der beiden Teilgehäuse (6, 10, 10') wirkt.

4. Elektrisches Steckverbindungssystem nach einem der vorhergehenden Ansprüche, **dadurch gekennzeichnet, dass** in der Endlage der zweiten Stufe eine Verrastung zwischen dem Betätigungsteil (10, 10') und dem einen Gehäuse (5) wirksam wird.

## Claims

1. An electrical plug-in connection system having first electrical plug-in connection elements (1) and having second electrical plug-in connection elements (2) which are complementary thereto, having an associated first and second housing (5, 6), and having a number of contact elements (3), corresponding to the number of insulated conductors, in one housing (5) and a corresponding number of opposite contact elements (4) in the other housing (6), having an electrical plug-in connection, which can be established or interrupted again by a relative movement of the two housings (5, 6), between the contact elements (3) and the respective opposite contact elements (4) thereof, having a locking connection which can be produced and released again between the two housings (5, 6) and having a two-stage operative mechanism for locking, in which during the relative movement of the two housings (5, 6), in a first stage in a first locking position, the two housings (5, 6) are locked substantially without causing contact between the contact elements (3) and the respective opposite contact elements (4) thereof, and in a second stage, a locking procedure takes place such that the actual contacting takes place between the contact elements (3) and the respective opposite contact elements (4) thereof during the transition from a starting position to an end position, wherein the contacting takes place substantially in the movement region of the two housings (5, 6) between the first locking position and a second locking position, wherein the contacting takes place with a position-dependent, variable contact force such that the contact force is lower at the start of the movement region than at the end, **characterised in that** the respective contact elements (3) and opposite contact elements (4) are already resting on top of one another in the starting position and **in that** the variable contact force can be triggered by a ramp function which is produced by a resilient pressure part (8, 8', 8") in the one housing (5) in connection with an actuating part (10, 10') which is part of the other housing (6), when the pressure part (8, 8', 8") slides into the end position over a bevel (9) of the actuating part (10, 10').

2. An electrical plug-in connection system according to claim 1, **characterised in that** the other housing (6) comprises two partial housings (6, 10, 10') which are movable relative to one another, wherein the actuating part (10, 10') is one of the partial housings (6, 10, 10'), and **in that** a relative movement of the two partial housings (6, 10, 10') is only possible during the transition from the first stage to the second stage.

3. An electrical plug-in connection system according to claim 2, **characterised in that** while the pressure part (8, 8', 8") slides over the bevel (9) onto the actuating part (10, 10'), the pressure part (8) acts with increasing pressure on the respective contact elements (3) and opposite contact elements (4) transversely to the direction of movement of the two partial housings (6, 10, 10').

4. An electrical plug-in connection system according to any one of the preceding claims, **characterised in that** a locking between the actuating part (10, 10') and the one housing (5) comes into effect in the end position of the second stage.

## Revendications

1. Système de connexion électrique à fiches comprenant un premier élément de connexion électrique à fiches (1) et un second élément de connexion électrique à fiches (2) complémentaire de celui-ci, ayant un premier boîtier intégré et un second boîtier (5, 6) et un nombre d'éléments de contact (3) correspondant au nombre de conducteurs dans l'un des boîtiers (5) ou premier boîtier et un nombre correspondant d'éléments de contact antagonistes (4) dans l'autre boîtier (6), ou second boîtier une liaison électrique par enfichage entre les éléments de contact (3) et leurs éléments de contact antagonistes respectifs (4), pouvant être établie et à nouveau dégagée par déplacement relatif des deux boîtiers (5, 6),
une liaison par encliquetage entre les deux boîtiers (5, 6), pouvant être établie et à nouveau dégagée et un mécanisme actif à deux étages permettant l'encliquetage, mécanisme selon lequel, pendant le déplacement relatif des deux boîtiers (5, 6), dans une première étape, dans une première position d'encliquetage, un encliquetage des deux boîtiers (5, 6) se produit essentiellement sans établissement d'un contact entre les éléments de contact (3) et leurs éléments de contact antagonistes respectifs (4), et, dans une seconde étape, un encliquetage se produit de sorte que pendant le passage d'une position de départ à une position finale, l'établissement du contact proprement dit entre les éléments de contact (3) et leurs éléments de contact antagonistes (4) soit obtenu, la mise en contact se produisant essentiellement dans la plage de déplacement des deux boîtiers (5, 6) entre la première et la seconde positions d'encliquetage, l'établissement du contact s'effectuant avec une force de contact variable en fonction de la position de sorte que la force de contact au début de la plage de déplacement soit inférieure à la force de contact à la fin de cette plage,
**caractérisé en ce que**
les éléments de contact (3) et les éléments de contact antagonistes (4) respectifs s'appliquent déjà les uns sur les autres dans la position de départ et la force de contact variable peut être déclenchée par une fonction de rampe qui est créée par une pièce poussoir élastique (8, 8', 8") située dans le premier boîtier (5) coopérant avec une pièce d'actionnement (10, 10') constituée par une partie du second boîtier (6) lorsque la pièce poussoir (8, 8', 8") glisse sur un chanfrein (9) de la pièce d'actionnement (10, 10') dans la position finale.

2. Système de connexion électrique à fiches conforme à la revendication 1,
**caractérisé en ce que**
le second boîtier (6) est constitué de deux parties de boîtier (6, 10, 10') mobiles l'une par rapport à l'autre, la pièce d'actionnement (10, 10') étant constituée par l'une des parties de boîtier (6, 10, 10'), et un déplacement relatif des deux parties de boîtier (6, 10, 10') n'est possible qu'au cours du passage de la première à la seconde étapes.

3. Système de connexion électrique à fiches conforme à la revendication 1,
**caractérisé en ce que**
pendant que la pièce poussoir (8, 8', 8") glisse sur la partie d'actionnement (10, 10') par l'intermédiaire du chanfrein (9), cette pièce poussoir (8) agit avec une pression croissante sur les éléments de contact (3) et les éléments de contact antagonistes (4) respectifs transversalement à la direction de déplacement des deux parties de boîtier (6, 10, 10').

4. Système de connexion électrique à fiches conforme à l'une des revendications précédentes,
**caractérisé en ce que**
dans la position finale de la seconde étape l'encliquetage entre la pièce d'actionnement (10, 10') et le premier boîtier (5) devient actif.
